# FASCICULE DE BREVET EUROPEEN

(11) **EP 0 024 981 B1**
(45) Date de publication et mention de la délivrance du brevet: **30.11.1983**
(21) Numéro de dépôt: 80401201.1
(22) Date de dépôt: 21.08.1980
(51) Int. Cl.: H01R 13/115

(54) **Perfectionnement aux connexions électriques par clip et languette**
Elektrische Verbindungen mit Flachsteckhülse und Zungenkontakt
Electrical clip and blade connections

(30) Priorité: 31.08.1979 FR 7921900
(43) Date de publication de la demande: 11.03.1981
(73) Titulaire: Etablissements Proner (Société Anonyme), 93160 Noisy-le-Grand (FR)
(72) Inventeur: Verin, Pierre, F-77400 Dampmart (FR)
(74) Mandataire: Laget, Jean-Loup

## Description

La présente invention a pour objet un perfectionnement aux dispositifs de connexion électrique comportant une languette mâle de forme rectangulaire plate qui est introduite dans un clip femelle.

Dans les dispositifs de ce type la languette comporte un orifice circulaire qui vient s'engager à force sur un têton porté par le clip femelle, ce qui permet le verrouillage de la connexion voir, par exemple, FR-A-1 278 140. Ce mode d'enfichage présente un double inconvénient: d'une part, l'effort de pression à exercer sur les parties mâle et femelle doit être suffisamment important pour que ladite partie femelle se déforme jusqu'à ce que le verrouillage ait lieu, ce qui rend parfois le montage difficile; d'autre part, il se produit souvent que la déformation du clip femelle est telle qu'elle demeure permanente dans une certaine mesure, de sorte qu'il peut se produire des déconnexions accidentelles. En plus, la déconnexion de ces dispositifs nécessite l'introduction dans le clip d'un outil pour déformer à nouveau celui-ci, ce qui aggrave d'autant la déformation de ce clip.

La présente invention a pour objet un perfectionnement à ce type de dispositif permettant d'obtenir: un effort d'enfichage faible; une résistance à l'extraction élevée; et en plus une extraction volontaire facile.

La présente invention a pour objet un dispositif de connexion électrique comportant une languette mâle introduite dans un clip femelle, du type dans lequel le clip femelle a la forme générale d'un parallélépipède creux dont la paroi inférieure ou semelle comporte une languette élastique munie d'un ergot destiné à venir s'encastrer dans un orifice de forme correspondante de la languette mâle, dans lequel la languette élastique du clip femelle est articulée vers l'arrière, caractérisé en ce que la languette a son extrémité avant repliée vers le bas d'un angle d'environ 45°, et en ce que le dispositif comporte un capuchon isolant recouvrant le clip femelle, ce capuchon étant constitué par un manchon pouvant coulisser le long dudit clip, ledit manchon comportant à sa paroi inférieure une butée dont le rebord en plan incliné engage le rebord avant incliné de la languette du clip afin de faire plier celle-ci élastiquement vers le bas ce qui dégage l'ergot de l'orifice de la languette mâle;
Selon d'autres caractéristiques preferées de l'invention:
- la languette élastique du clip comporte une petite languette repliée vers le bas en direction opposée du rebord avant de la languette élastique;
- la paroi supérieure du clip est constituée de deux parties symétriques reliées aux rebords fixes de la paroi inférieure par les parois latérales du clip;
- chacune des parties symétriques de la paroi supérieure comporte une portion bombée vers le bas.

A titre d'exemple non limitatif et pour faciliter la compréhension de l'invention on a représenté aux dessins annexés:
Figure 1, une vue par-dessous d'un mode de réalisation d'un clip femelle selon l'invention;
Figure 2, une vue en élévation latérale avec coupe partielle, selon B-B de la figure 4, du clip de la figure 1;
Figure 3, une vue en plan, par dessus, du clip des figures 1 et 2;
Figure 4, une vue de face du clip des figures 1 à 3;
Figure 5, une vue en coupe selon la ligne brisée A-A de la figure 2;
Figure 6, une vue partielle en coupe longitudinale d'une languette mâle normalisée;
Figure 7, une élévation latérale en coupe longitudinale d'un capuchon isolant destiné à recouvrir la connexion et à en faciliter la déconnexion;
Figure 8, une vue en plan et en coupe de la figure 7.

En se reportant à ces dessins, on voit que la figure 6 représente de façon partielle la partie mâle du dispositif de connexion qui comporte une languette 1 plate et rectangulaire, munie d'un orifice central 2. D'une façon connue et non représentée, cette languette est fixée à la partie conductrice d'un conducteur par une cosse sertie et à l'isolant qui enrobe ce conducteur par une pince sertie sur cet isolant. Cette languette mâle est de type connu et ses dimensions sont définies par une norme.

Les figures 2 à 5 incluses représentent le clip femelle 3 qui a la forme générale d'un parallélépipède rectangle creux, de façon que la languette 1 puisse venir s'y insérer.

Ce clip 3 comporte comme cela est connu une cosse 3a destinée à être sertie sur le conducteur et une pince 3b destinée à être sertie sur l'isolant.

La paroi inférieure ou semelle du parallélépipède comporte une découpe 4, en forme de U qui définit une languette centrale 5, deux rebords latéraux 6 et un rebord frontal 7. La languette 5 n'étant tenue que par un côté peut se déformer élastiquement tandis que les rebords 6 et 7 sont fixes. L'extrémité 5a de la languette est repliée vers le bas d'environ 45° et en arrière de ce pli est pratiquée une découpe 8 presque circulaire ayant un rayon légèrement inférieur à celui de l'orifice 2 de la languette 1.

La matière de la languette 5 se trouvant à l'intérieur de la découpe 8 est légèrement pliée vers le haut de façon à former un ergot semi- circulaire 9 qui fait saillie à l'intérieur du volume parallélépipèdique creux du clip 3.

De préférence, une petite languette 10 est découpée dans la languette 5 et également repliée vers le bas en sens inverse du bec 5a de ladite languette 5.

On voit donc qu'en exerçant une traction vers le bas soit sur le bec 5a, soit sur la languette, on abaisse élastiquement l'ensemble de la languette 5.

La paroi supérieure ou couvercle du parallélépipède est en deux parties symétriques 11 séparées par une découpe 12. Les parois latérales 13 relient les parties 11 aux rebords 6 de la paroi inférieure. Ainsi le parallélépipède est formé en une feuille métallique en une seule pièce, repliée deux fois sur elle-même, de façon à comporter: une paroi inférieure ou semelle formée par les rebords 6 et 7, ainsi que la languette 5 (paroi inférieure reliée à la cosse 3a et à la pince 3b); deux parois latérales 13; et une paroi supérieure, formée de deux parties symétriques 11, qui butent l'une contre l'autre selon la ligne 12. Les deux parties 11 formant la paroi supérieure sont incurvées en leur partie centrale 11 a.

Le fonctionnement du dispositif de connexion ainsi décrit est le suivant: La languette mâle 1 est introduite dans le clip 3 par l'orifice 14 (figure 2) du parallélépipède creux. Les portions 1 1 de la paroi supérieure en deux parties 11 1 appuient cette languette 1 vers le bas et celle-ci appuie sur l'ergot 9 de la languette 5, ce qui fait plier cette dernière élastiquement vers le bas. Lorsque l'orifice 2 se trouve au-dessus de l'ergot 9, celui-ci pénètre dans l'orifice 2 et la languette 5 se redresse. La languette mâle 1 est alors élastiquement enserrée entre les parois incurvées 1 1 a et la semelle du clip 3 constituée par les rebords fixes 6 et 7 et la languette mobile 5; elle est verrouillée en position par l'ergot 9 qui fait saillie dans l'orifice 2, de sorte qu'une déconnexion accidentelle ne peut pas se produire.

Pour déverrouiller la languette 1, il suffit d'exercer une traction vers le bas sur la languette 5 soit au moyen du bec 5a, soit au moyen de la petite languette 10, de façon à dégager l'ergot 9 de l'orifice 2.

Cette traction vers le bas peut être réalisée par tout moyen approprié, mais elle est de préférence exercée au moyen d'un capuchon isolant spécial représenté aux figures 7 et 8.

Le capuchon représenté à ces figures est un manchon parallélépipèdique 15 en matière isolante et assez souple, du caoutchouc par exemple, qui est enfilé sur le clip 3 comme cela est représenté en traits interrompus à la figure 2.

La paroi supérieure du manchon 15 comporte une saillie 16 qui permet d'immobiliser le manchon 15 sur le clip 3 au voisinage de la cosse 3a et la paroi inférieure comporte une butée 17 comportant un plan incliné 17a ayant une pente correspondante ou légèrement supérieure à celle du bec 5a (50° par exemple), cette butée 17 s'étendant sur toute la largeur de la paroi inférieure du manchon 15.

On voit que si l'on fait coulisser le manchon 15 vers l'arrière du clip 3, le plan incliné 17a s'engage contre le bec 5a et force la languette 5 à s'abaisser, ce qui libère la languette 1 de l'ergot 9. Le manchon 15 remplit ainsi à la fois le rôle d'un capuchon isolant pour la connexion et le rôle d'une commande de déconnexion.

## Revendications

1. Dispositif de connexion électrique comportant une languette mâle (1) introduite dans un clip femelle (3), du type dans lequel le clip femelle a la forme générale d'un parallélépipède creux dont la paroi inférieure ou semelle comporte une languette élastique (5) munie d'un ergot (9) destiné à venir s'encastrer dans un orifice (2) de forme correspondante de la languette mâle, dans lequel la languette élastique (5) du clip femelle (3) est articulée vers l'arrière, caractérisé en ce que la languette (5) a son extrémité avant (5a) repliée vers le bas d'un angle d'environ 45°, et en ce que le dispositif comporte un capuchon isolant recouvrant le clip femelle (3), ce capuchon étant constitué par un manchon (15) pouvant coulisser le long dudit clip (3), ledit manchon (15) comportant à sa paroi inférieure une butée (17) dont le rebord (17a) en plan incliné engage le rebord avant (5a) incliné de la languette (5) du clip (3) afin de faire plier celle-ci élastiquement vers le bas ce qui dégage l'ergot (9) de l'orifice (2) de la languette mâle (1).

2. Dispositif selon la revendication 1, caractérisé par le fait que la languette élastique (5) du clip (3) comporte une petite languette (10) repliée vers le bas en direction opposée du rebord avant (5a) de la languette élastique (5).

3. Dispositif selon l'une quelconque des revendications précédentes, caractérisé par le fait que la paroi supérieure du clip (3) est constituée de deux parties symétriques (11) reliées aux rebord fixes (6) de la paroi inférieure par les parois latérales (13) du clip (3).

4. Dispositif selon la revendication 3, caractérisé par le fait que chacune des parties symétriques (11) de la paroi supérieure comporte une portion ( 1 a) bombée vers le bas.

## Patentansprüche

1. Vorrichtung zur elektrischen Verbindung mit einer Steckzunge (1) zum Einführen in eine Klemmbuchse (3), wobei die Klemmbuchse die allgemeine Form eines Hohlquaders hat, dessen untere Wand oder Unterfläche eine elastische Zunge (5) aufweist, die hinten angelenkt und mit einem Sporn (9) zum Einrasten in eine in der Steckzunge entsprechend ausgeformte Öffnung (2) versehen ist, dadurch gekennzeichnet, daß die Zunge (5) an ihrem vorderen Ende (5a) mit einem Winkel von etwa 45° nach unten gebogen ist, und die Vorrichtung eine die Klemmbuchse (3) einfassende, isolierende Hülse aufweist, die aus einer längs der Klemmbuchse (3) verschiebbaren Buchse (15) besteht, die ihrerseits auf ihrer Unterseite einen Anschlag (17) aufweist, dessen Seitenfläche (17a) geneigt ist und gegen die abgewinkelte Vorderkante (5a) der Zunge (5) der Klemmbuchse (3) drückt, so daß diese elastisch nach unten gebogen und hierdurch der Sporn (9) aus der Offnung (2) der Steckzunge (1) herausgezogen wird.

2. Vorrichtung nach Anspruch 1, dadurch gekennzeichnet, daß die elastische Zunge (5) der Klemmbuchse (3) mit einer kleinen Zunge (10) bestückt ist, die in entgegengesetzter Richtung zur Vorderkante (5a) der elastischen Zunge (5) nach unten gebogen ist.

3. Vorrichtung nach einem der vorstehenden Ansprüche, dadurch gekennzeichnet, daß die Oberseite der Klemmbuchse (3) im wesentlichen aus zwei symmetrischen Teilen (11) besteht, die über die Seitenwände (13) der Klemmbuchse (3) mit feststehenden Randleisten (6) der Unterseite verbunden sind.

4. Vorrichtung nach Anspruch 3, dadurch gekennzeichnet, daß jedes der symmetrischen Teile (11) der Oberseite einen nach unten gewölbten Teil (11 a) aufweist.

## Claims

1. Device for electric connection, comprising a male tongue (1) introduced into a female clip (3) of the type in which the female clip has the general form of a hollowed parallelepiped, the lower wall or sole plate of which comprises an elastic tongue (5) provided with a lug (9) intended to engage an orifice (2) of corresponding shape in the male tongue, in which the elastic tongue (5) of the female clip (3) is articulated towards the rear, characterized in that the tongue (5) has its front extremity (5a) turned downward at an angle of approximately 45°, and in that the device has an insulating hood covering the female clip (3), this hood being constituted by a sleeve (15) which is able to slide along the said clip (3), the said sleeve (15) comprising on its lower wall an abutment (17) the edge (17a) of which forms an inclined plane which engages the front inclined edge (5a) of the tongue (5) of the clip (3) so as to cause the tongue to bend elastically downward, and release the lug (9) from the orifice (2) of the male tongue (1).

2. Device according to Claim 1, characterized in that the elastic tongue (5) of the clip (3) has a small tongue (10) turned downward in the opposite direction from the front edge (5a) of the elastic tongue (5).

3. Device according to any one of the preceding claims, characterized in that the upper wall of the clip (3) is constituted by two symmetrical parts (11) connected to the fixed edges (6) of the lower wall by lateral walls (13) of the clip (3).

4. Device according to Claim 3, characterized in that each of the symmetrical parts (11) of the upper wall have a portion (11 a) which bulges downward.
